# EUROPÄISCHE PATENTSCHRIFT

(11) **EP 0 387 859 B1**
(45) Veröffentlichungstag und Bekanntmachung des Hinweises auf die Patenterteilung: **21.06.1995**
(21) Anmeldenummer: 90104852.0
(22) Anmeldetag: 14.03.1990
(51) Int. Cl.: F23C 9/08, F23M 9/06, F24H 1/28

(54) **Heizkessel**
Heating boiler
Chaudière de chauffage

(30) Priorität: 14.03.1989 DE 3908296
(43) Veröffentlichungstag der Anmeldung: 19.09.1990
(73) Patentinhaber: Pyropac AG, 9466 Sennwald (CH)
(72) Erfinder:
(74) Vertreter: Flügel, Otto, Dipl.-Ing.

(56) Entgegenhaltungen:
- EP-A- 0 292 580
- EP-A- 0 384 277
- DE-A- 2 927 193
- DE-A- 3 601 000
- DE-A- 3 628 293

## Beschreibung

Die Erfindung bezieht sich auf einen Heizkessel mit interner Abgasrezirkulation für die Verbrennung von flüssigen oder gasförmigen Brennstoffen mit einem stirnseitig angeordneten Brenner, dessen Flamme in einen in Strömungsrichtung offenen Feuerraumeinsatz (7) geleitet ist, welcher von einem Wasserraum (8) umgeben ist und stromab in einen Umlenkraum (4) mündet, der mit einem Rauchgas-Sammelraum (19) über eine Rauchgaskanalausbildung (15) in Verbindung steht, die von dem Umlenkraum (4) aus gesehen über einen ersten Abschnitt (16) der Kanallänge zwischen der Außenwandung des Feuerraumeinsatzes (7) und der Innenwandung (10) eines zweiten Bereiches (9) des Wasserraumes (8) und anschließend durch einen Zwischenraum (18) über einen zweiten Abschnitt (17) der Kanallänge in mehrzügiger Form durch einen ersten Bereich (11) bzw. außenseitig dieses ersten Bereiches (11) des Wasserraumes (8) verläuft, von welchem Zwischenraum (18) ausgehend ein Rauchgasteilstrom abgezweigt (40) ist, der dem Feuerraum (3) über den Umfangsbereich des Brennerrohres (2) aufgrund der Injektorwirkung der dem Brennerrohr (2) entströmenden, zur Flammenbildung führenden Bernnstoffe oder Brennstoffgemische zugeführt wird.

Zur Erzielung einer guten Verbrennung unter geringerem Ausstoß an Schadstoffen, wie Stickoxiden, Kohlenmonoxiden, Kohlenwasserstoffen und Ruß ist beim Gegenstand der EP-Patentanmeldung 292 580 davon ausgegangen worden, den Feuerraum in einer ersten, an den Brenner anschließenden Zone durch unmittelbares Angrenzen eines Bereiches des Wassermantels zu kühlen und die anschließende verbleibende Zone des Feuerraumes verhältnismäßig heiß zu halten. Dabei wird eine gravierende Reduzierung von Stickoxiden NOx erreicht, wie sie bei der Verfeuerung von fossilen Brennstoffen neben anderen Verbrennungsprodukten entstehen. Die Stickoxide im Abgas (Rauchgas) bestehen zu etwa 95 % aus Stickstoffmonoxid NO und etwa 5 % aus Stickstoffdioxyd NO₂.

Die Entstehungsmechanismen für NO sind allgemein bekannt und können durch die folgenden Vorgänge
- thermische NO-Bildung
- prompte NO-Bildung
   und
- NO-Bildung durch die Oxidation des atomar im Brennstoff enthaltenen Stickstoffes, des sogenannten Brennstoff NO, beschrieben werden.

Der Hauptanteil der Stickoxide bei Feuerungen ist insbesondere bei Verwendung von stickstoffreien bzw. -armen Brennstoffen, wie gasförmigen Brennstoffen und Heizöl EL, auf thermisches NO, das bei Temperaturen oberhalb von 1200° C in der Flamme durch Oxidation des von der Luft mitgeführten molekularen Stickstoffes N₂ mit dem Sauerstoff entsteht, zurückzuführen. Es ist grundsätzlich bekannt, durch Zurückführen eines Teilabgasstromes in den Verbrennungsprozeß insbesondere die Entstehung von thermischem NO zu reduzieren.

Durch das Zurückführen von Abgasteilmengen in den Verbrennungsvorgang wird einerseits eine Reduktion der Flammentemperatur und andererseits eine Minderung des relativen Anteils des Sauerstoffes erzielt. Das Abgas weist aufgrund seines Gehaltes an Kohlendioxid und Wasserdampf eine verhältnismäßig große spezifische Wärmekapazität auf.

Eine Abgasrückführung kann man sich grundsätzlich auf zwei Arten vorstellen, nämlich die externe Abgasrückführung, d.h. das Abgas wird irgendwo außerhalb des Kessels auf dem Wege zum Kamin oder dergleichen entnommen und dem Verbrennungsprozeß zugeführt, beispielsweise durch Einführen in die Verbrennungsluft eines Brennergebläses, zum anderen kann man sich vorstellen, einen Teil des Abgases in der Brennerkammer selbst so zu rezirkulieren, daß das Abgas in die Flammenwurzel zurückgeführt wird.

Bei bekannten Heizkessel - DE-OS 36 01 000 - ist die Brennkammer hinsichtlich ihrer Längsausdehnung auf den ersten Abschnitt der Rauchgaskanalausbildung beschränkt, und deren zweiter Abschnitt verläuft in Form mehrerer Einzelzüge radial auswärts des ersten Abschnittes und in gleicher axialer Höhe wie dieser durch den Wasserraum unter Umkehrung der Strömungsrichtung in einen Rauchgas-Sammelraum, der auf der dem Brenner abgewandten Stirnseite des Heizkessels angeordnet ist. Der im Zwischenbereich zwischen den Abschnitten abgezweigte Rauchgasteilstrom gelangt auf kurzem Weg entlang der gegenüber dem Brennraum isolierten brennerseitigen Stirnwandung zu dem Ausgangsbereich an der Peripherie des Brennerrohres.

Demgegenüber soll mit der Erfindung ein Heizkessel dieser Art zur Verfügung gestellt werden, bei welchem der Von dem Ende der Wärmetauscherstrecke zwischen Rauchgaskanalausbildung und Wasserraum abgezweigte Rauchgasteilstrom zur Kühlung der Flammenbildungszone umfassender, d.h. nicht nur durch die Beimischung zur Flamme ausgenutzt ist.

Die erfindungsgemäße Ausbildung des Heizkessels führt dazu, daß der von dem Feuerraumeinsatz umgebene Feuerraum vergleichsweise länger ausgebildet und hinsichtlich seiner Funktion unterteilt unterschiedlichen Temperaturverhältnissen angepaßt ist. Im Bereich des ersten Abschnittes der Rauchgaskanalausbildung wird eine heiße Ausbrandzone und im Bereich der Falmmenbildung eine stärker gekühlte Zone definiert, in der der entsprechende Feuerraumeinsatzbereich von dem Rauchgasteilstrom umgeben ist, dessen Kanalquerschnitt entsprechend der Teilmenge des Rauchgases kleiner gehalten werden kann, was zu einer verhältnismäßig dichten Beabstandung der Innenwandung des zweiten Bereiches des Wasserraumes von der Außenfläche des Feuerraumeinsatzes in diesem Bereich führt. Dadurch wird es möglich, nicht nur die Flamme selbst durch Zugabe des gekühlten Rauchgasteilstromes zu kühlen, sondern auch den Bereich der Flammenbildungszone des Feuerraumes von außerhalb des Feuerraumeinsatzes her durch den gekühlten Abgasteilstrom und die entsprechend nah dem Feuerraumeinsatz anzuordnende Innenwandung des Wasserraumes in diesem Bereich.

Ausgehend von einem Kessel der eingangs beschriebenen Art wird im Rahmen der Erfindung eine Rauchgasrückführung innerhalb des Kessels vorgenommen, also "kesselintern". Dabei wird von der Grundvorstellung ausgegangen, daß das dem Brennrohr entströmende Brennstoffgemisch, welches zur Flamme entzündet wird, mit einer bestimmten Geschwindigkeit in die Brennkammer übertritt und daher im Bereich vor der Mündung des Brennrohres einen Unterdruck erzeugt (man spricht auch vom Flammenimpuls, d.h. die gerichtete Größe aus dem Produkt von Masse und Geschwindigkeit des Gases in Richtung von der Düsenmündung fort). Das aus der Brennkammer in den außerhalb dieser gelegenen Wärmetauscherbereich übertretende Abgas gibt Wärme ab und erleidet Strömungswiderstandsverluste, so daß sich ein Druckgefälle einstellt. An einem Ort dieses Druckgefälles, bei dem der Druck stabil höher ist als der Unterdruck im Flammenbildungsbereich, wird ein Teil des Abgases entnommen und dem Flammenbildungsbereich aufgrund dieses Druckgefälles zugeführt, wodurch sich ein stabiler Strömungszustand einstellt. Die Abgasteilmenge, die zurückgeführt wird, kann grundsätzlich irgendwo im Bereich des Wärmetauscherweges außerhalb des Brennraumes bis einschließlich zum Sammelraum erfolgen, der an den Kamin angeschlossen ist. Wichtig ist in jedem Falle, daß ein zuverlässiges Druckgefälle vom Ort der Entnahme der Teilabgasmenge zum Unterdruckbereich im Entstehungsgebiet der Flamme sichergestellt ist. Es darf mit anderen Worten also keine Gefahr gegeben sein, daß die heißen Gase aus dem Verbrennungsraum über die Abgasrückführleitung in den Wärmetauscherraum des Abgases gelangen, dies würde - abgesehen von den umweltschädlichen Einflüssen, die damit verbunden sein könnten, einen "thermischen Kurzschluß" bedeuten.

Die Erfindung wird bevorzugt bei einem Kessel angewandt, der besonders dafür ausgelegt ist, am Abgasausgangsraum eine niedrige Abgastemperatur aufzuweisen, bei dem also im letzten Bereich der Wärmeabgabe eine große Fläche zum angrenzenden aufzuheizenden Wassermantel gegeben ist. Vorzugsweise wird erfindungsgemäß das Abgas vor dieser letzten flächenintensiven Wärmeübergangsstrecke abgegriffen, das Abgas hat dort beispielsweise noch eine Temperatur von etwa 400° C, ist also deutlich kühler als die heißen Gase im Verbrennungsbereich, die für die NOₓ-Bildung verantwortlich sind.

Geht man von einem Heizkessel aus, wie er aus der EP-A-0 292 580 bekannt ist, so wird in besonders einfacher Ausführung der vorzugsweise rohrförmig ausgebildete Feuerraumeinsatz, der den Brennraum umgreift, nach oben hin zur Brennerdüse verlängert ausgebildet, und zwar derart, daß die Mündung des Brennerrohres in den von dem Feuerraumeinsatz umschlossenen Innenraum (Brennkammer) eingreift. Dabei muß natürlich die zuzuführende Abgasteilmenge in das innere des die Brennkammer bildenden Feuerraumeinsatzes einströmen können, d.h. der Feuerraumeinsatz wird nicht bis zum Deckel an diesen anschließend hochgezogen, sondern mehr oder weniger davon beabstandet endend gehalten. Die Mündung des Brennerrohres kann allenfalls in der Öffnungsebene der damit definierten Brennkammer angeordnet sein, vorzugsweise greift sie aber in den von dem Feuerraumeinsatz umgriffenen Brennkammerraum ein.

Bei der besonders bevorzugten Ausführung der Erfindung in Ausbildung eines solchen Kessels mit besonders niedriger Abgastemperatur wird im Übergangsbereich von der ersten Wärmetauscherstrecke zu derjenigen mit der großen Wärmetauscherfläche der Schlußströmungsstrecke der Abgase ein gezielter Spalt zwischen dem Feuerraumeinsatz und der diese haltenden Innenwandung des Wassermantels geschaffen. Im Ausführungsbeispiel geschieht dies durch eine vorstehende, ringsum durchgehend oder unterbrochen ausgebildete Rippe, an der über mehr oder weniger stabförmige oder bereichsweise klein bemessene Abstützvorsprünge der rohrförmige Feuerraumeinsatz an der inneren Heizkesselwandung abgestützt ist.

Über die Größe der Spaltbildung in diesem Abstützbereich ist eine Einstellmöglichkeit für die Größenordnung der Teilstrommenge des abgegriffenen Rauchgases gegeben; der Abstand zwischen der oberen Kante des rohrförmigen Feuerraumeinsatzes und dem Deckel, der von dem Brennerkopf durchgriffen wird, bietet eine weitere Einstellmöglichkeit des Strömungswiderstandes und damit der zurückgeführten Rauchgasteilmenge.

Es ist des weiteren möglich, die nach innen hin gerichtete Wandung des Wassermantels im oberen Bereich von dem Deckel beabstandet zu halten, so daß eine Rauchgasteilmenge aufgrund der Sogwirkung der Flamme aus dem Ringkanal entnommen werden kann, der zu Ende der Wärmetauscherstrecke angeordnet ist und mit dem Kamin in Verbindung steht. Anstelle eines ringförmigen Spaltes können hier auch Bohrungen oder dergleichen vorgesehen werden, die den Abgasringkanal mit dem Unterdruckbereich zu Beginn der Flammenbildung verbinden.

Das Rauchgas gelangt im Unterdruckbereich in die Brennkammer, durchmischt sich mit der Flamme und setzt dadurch die Temperatur in diesem Flammenbereich aufgrund des zurückgeführten kühlen Rauchgases entsprechend herab. Diese "Abkühlung" liegt an der erhöhten relativen Wärmekapazität der Rauchgasteilmenge. Ein weiterer Effekt ist, daß die Temperaturspitzen im Verbrennungsbereich dadurch abgebaut werden, d.h. die Temperatur innerhalb der Flamme, die ohne eine solche Maßnahme hinsichtlich ihrer Verteilung sehr unterschiedlich sein kann, vergleichmäßigt wird. In solchen Temperaturspitzenbereichen würde die NOₓ-Bildung entsprechend begünstigt. Durch den Abbau dieser Spitzen aufgrund der hohen Temeraturdifferenzen zur Rauchgastemperatur werden diese Bildungszonen entsprechend eingeschränkt.

In besonders bevorzugter Ausführung ist die "zweistufige" Ausgestaltung der Wasserkammer als einteiliges Gußstück ausgebildet, beispielsweise Grauguß, so daß die insbesondere bei weit herabgekühlten Rauchgasen auftretenden Kondensatbildungen problemlos beherrscht werden. Das Gußstück bildet durch Aufnahme von Silikat eine sehr korrisionsbeständige Gußhaut, die wesentlich widerstandsfähiger gegen Kondensat ist als Stahl. Voraussetzung dafür ist allerdings, daß die Gußhaut unverletzt bleibt. Gußhautverletzungen treten durch Bearbeitung und auch durch Reibbelastung auf. Aus diesem Grunde ist in bevorzugter Ausführung die Wandung der Wasserkammer einstück durchgehend und zumindest im Begrenzungsbereich des Rauchgaskanales unbearbeitet ausgebildet. Vorzugsweise besteht die Wasserkammer insgesamt aus einem einstückigen Gußteil.

Der untere stirnseitige Abschluß des Kessels wird durch einen Bodenisolierkörper gebildet, der den Umlenkraum nach unten hin begrenzt. Die Wärmetauscherflächen des Wassermantels verlaufen im Bereich des bzw. der Rauchgaskanäle vorzugsweise zumindest im wesentlichen vertikal, so daß sich im oben gelegenen Niedertemperaturbereich bildendes Kondensat nach unten hin in Richtung höherer Rauchgastemperatur abfließen und damit verdampfen kann. Eingehende Ausführungen dazu finden sich in der DE-OS 35 46 368.6-16.

Nach der EP-A-0 292 580 kann im oberen Bereich des Rauchgaskanals die Wasserkammer derart ausgebildet sein, daß sie von dem Rauchgaskanal radial außen umgriffen oder von diesem durchgriffen wird. In diesen Fällen liegt demnach eine aufzuheizende Innenwandung der Wasserkammer nahe dem vorzugsweise rohrförmig ausgebildeten Feuerraumeinsatz. Das bedeutet, daß hier eine zum oberen Bereich (Flammenbildungsbereich) der Brennkammer gerichtete Kühlung stattfindet, die insbesondere dann auf die rezirkulierte Randgasteilmenge Einfluß hat, wenn diese in diesem Bereich zwischen der Innenwandung der Wasserkammer und dem Feuerraumeinsatz nach oben hin abgezweigt gelenkt wird.

Die hier bevorzugt vorgesehene Rauchgasrückführung bei einem Kessel mit im oberen Bereich innengelegener Wasserkammer ist ganz grundsätzlich auf eine solche Kesselausbildung nicht beschränkt. Es ist nur erforderlich, eine Möglichkeit der Teilmengenabspaltung des der Flamme zugeführten Rauchgases vorzusehen. Im primitivsten Falle könnten das auch Schlitze oder Bohrungen sein, die im oberen Ringraumbereich zwischen der Rauchgassammelkammer mit Anschluß zum Kamin und dem Brennerkopfbereich vorgesehen werden. Anstelle einer Bohrung kann auch ein durchgehender Spalt zwischen der oberen Berandung der inneren Kesselwandung und dem Deckel vorgesehen sein. Die bevorzugte Abzweigung des rückgeführten Teilstrombereiches des Abgases aus dem Übergangsbereich zwischen dem unteren und dem oberen Rauchgaskanalabschnitt kann jedoch den Vorteil haben, daß diese rückgeführte Abgasmenge nicht zu weit abgekühlt ist.

Bevorzugte Ausführungen der Erfindung sind in den Unteransprüchen erfaßt, insbesondere unter Bezugnahme auf das in der Zeichnung wiedergegebene Ausführungsbeispiel, dessen nachfolgende Beschreibung die Erfindung näher erläutert. Es zeigen:
- Figur 1: einen Vertikalschnitt nach der Linie I - I in Figur 2 durch das Ausführungsbeispiel, bei welchem eine Abzweigung einer rückzuführenden Abgasteilmenge aus dem vertikalen Mittelbereich des Rauchgaskanales des stehend betriebenen Kessels erfolgt;
- Figur 2: einen Schnitt nach der Linie II-II in Figur 1.

Das Ausführungsbeispiel zeigt einen stehend angeordneten Heizkessel 1, an dessen oberer Stirnseite ein Brenner als Sturzbrenner angeordnet ist; der Brenner ist in Figur 1 nur mit seinem Brennerrohr 2 angedeutet wiedergegeben. Der Heizkessel 1, der einen im wesentlichen kreisrunden Querschnitt aufweist, ist in seinem Zentrum mit einem Feuerraum 3 versehen, der sich nahe der Innenseite der oberen Stirnwand etwa von der Mündung des Brennerrohres 2 ausgehend bis in den Bodenbereich des Kessels erstreckt und dort offen in einem Umlenkraum 4 mündet. Die in dem Feuerraum 3 durch die Verbrennung entstehenden heißen Rauchgase strömen somit abwärts, werden in dem Raum 4 umgelenkt und seitlich des Feuerraumes in Gegenrichtung weitergeführt.

Der Feuerraum 3 weist eine im Anschluß an die obere stirnseitige Begrenzung des Feuerraumes 3 angeordnete erste Zone auf, in der sich die Flamme bildet und die hier daher Flammenbildungszone 5 genannt wird. An diese Zone 5 schließt sich über den Rest des Feuerraumes 3 nach unten hin gesehen eine weitere Zone an, in der die Flamme ausbrennt und daher als Flammenausbrandzone 6 bezeichnet ist. Der Feuerraum 3 und damit die Flammenbildungszone 5 und die Flammenausbrandzone 6 wird von einer als Stahlrohr ausgebildeten Wandung eines Feuerraumeinsatzes 7 begrenzt. Der insgesamt mit 8 bezeichnete Wasserraum ist in zwei Wasserraumbereiche, nämlich einen ersten Bereich 11 und einen zweiten Bereich 9 unterteilt, die miteinander durch einen mehrteiligen Übergangsbereich 14 in Verbindung stehen. Der zweite Bereich 9 umfaßt mit seiner Innenwandung 10 unter Bildung eines hohlzylinderförmigen Raumes mit Abstand den Feuerraumeinsatz 7 im Bereich der Zone 6, während der erste Bereich 11 mit seiner Innenmantelwandung 12 den Feuerraumeinsatz 7 im Bereich der Zone 5 umgreift. Ein insgesamt mit 15 bezeichneter Rauchgaskanal erstreckt sich von der unten liegenden Umlenkkammer 4 außerhalb des Feuerraumes 3 bis in einen im oberen stirnseitigen Bereich des Kessels ausgebildeten Rauchgas-Sammelraum 19, der über einen Ausgang 20 an einen nicht weiter dargestellten Kamin angeschlossen ist. Der Rauchgaskanal 15 weist in dieser Rauchgas-Strömungsrichtung gesehen einen ersten Abschnitt 16 auf, der sich in dem hohlzylindrischen Raum zwischen dem Feuerraumeinsatz 7 und der Innenwandung 10 des zweiten Wasserraumbereiches 9 erstreckt, und pflanzt sich in einem zweiten Abschnitt 17 fort, der hier durch eine Vielzahl von Durchgangshohlräumen 35 gebildet ist, die über den Umfang gleichmäßig verteilt und parallel verlaufend so angeordnet sind, daß sie den ersten Wasserraumbereich 11 mit Abstand von dessen Innenwandung 12 durchgreifen. Die beiden Abschnitte 16 und 17 des Rauchgaskanales 15 stehen über einen Rauchgaszwischenraum 18 miteinander in Verbindung, wie dies Figur 1 erkennen lässt.

Der Umlenkraum 4 ist nach unten hin durch einen Bodenisolierkörper 21 abgeschlossen, der an dem als Gußteil ausgebildeten zweiten Wasserraumbereich 9 angeordnet ist. Die obere Stirnwand des Heizkessels 1 ist durch einen Deckel 23 gebildet, der zum Kesselinneren hin eine Isolierung aufweist und sich über die gesamte Kesselstirnseite hinweg erstreckt. Der Deckel 23 ist in nicht näher dargestellter Weise aufklappbar bzw. abnehmbar, so daß durch die entstehende Öffnung eine Reinigung des Feuerraumes und der Rauchgaskanalabschnitte ermöglicht wird.

Die beiden Wasserraumbereiche 9 und 11 stehen mittels des in Umfangsrichtung von den Rauchgasübergängen zu den Durchgangshohlräumen 35 unterbrochenen Übergangsbereiches 14 miteinander in Verbindung. Das über einen Wassereinlaß 24 in den zweiten Wasserraumbereich 9 eingeführte Wasser tritt somit in den ersten Wasserraumbereich 11 über und gelangt von dort über einen Wasserauslaß 25 wieder nach außerhalb des Kessels.

Die Flammenbildung findet in der vom Brenner 2 aus gesehen ersten Zone 5 des Feuerraumes 3 statt und entfaltet große Hitze. In dieser Zone 5 ist zwischen dem Feuerraumeinsatz 7 und der wassergekühlten Innenwandung 12 des ersten Wasserraumbereichs 11 ein verhältnismäßig kleiner radialer Abstand freigelassen, so daß Wärme abgeführt wird, wodurch ein Betrag zur Verringerung der Bildung von NOx geleistet wird. Die Flamme tritt in die Zone 6 des Feuerraums ein, die aufgrund des radial angrenzenden, größer bemessenen und das heiße Rauchgas aufnehmenden ersten Abschnittes 16 des Rauchkanals 15 verhältnismäßig heiß ist, so daß ein guter Ausbrand der Flamme erfolgt, wodurch die Bildung von Schadstoffen wie Kohlenmonoxid, Kohlenwasserstoffen und Ruß wesentlich reduziert wird.

Das Rauchgas durchtritt ausgehend von dem Umlenkraum 4 nacheinander die Abschnitte 16 und 17 des Rauchgaskanales sowie den diese verbindenden mehrteiligen Rauchgaszwischenraum, wobei im ersten Abschnitt ein Großteil der Wärme des Rauchgases über die Innenwandung 10, die mit Rippen 28 versehen ist, an das Wasser in dem Wasserraumbereich 9 abgegeben wird. Im Bereich des Rauchgaszwischenraumes 18 herrscht durch Strahlungswärme aus dem oberen Bereich der Zone 6 eine Temperatur, die die Ansammlung von Kondensat behindert. Danach wird das Rauchgas über die Strömungsstrecke entlang der Außenwandung 13 des ersten Wasserraumbereiches 11 gekühlt und verläßt somit mit nur noch geringer Wärme den Kessel über den Rauchgassammelraum 19 und den Ausgang 20. Während der zweite Wasserraumbereich 9 ausschließlich der Aufheizung über das heiße Rauchgas und die von dem Feuerraumeinsatz 7 ausgehende Strahlungswärme dient, hat der erste Wasserraumbereich 11 die Aufgabe, die Umgebung der Zone 5 und das Rauchgas in dem Abschnitt 17 des Rauchgaskanals zu kühlen. Auf diese Weise wird eine gedrungene Bauweise bei gleichzeitig gutem Ausbrand der Flamme erreicht.

Wie die Figur 1 erkennen lässt, sind die den gesamten Wasserraum 8 umfassenden Wandungen, d.h. einschließlich der Übergänge im Bereich des Rauchgaskanals 15 von dessen ersten Abschnitt 16 zu dessen zweiten Abschnitt 17 in Form mehrerer paralleler Durchführungskanäle 35 sowie einer Aufnahmeausbildung für den Bodenisolierkörper 21 und einer Teileinfassung des Rauchgaskanales 19 als einstückiges Gußteil, insbesondere Graugußteil, ausgebildet. Es bedarf daher keiner Bearbeitung der Graugußflächen im Bereich der Rauchgasführung vor allem in deren zur Kondensatbildung neigenden Bereich. Wie die Figur 1 erkennen lässt, sind an der Innenwandung 10 des zweiten Wasserraumbereiches 9 radial nach innen vorstehende Rippen 28 ausgebildet, die der Erhöhung der Wärmetauscherfläche im ersten Abschnitt 16 des Rauchgaskanals 15 dienen. Die Größe der Wärmeübergangsfläche im Bereich des zweiten Abschnittes 17 des Rauchgaskanals 15 läßt sich durch die Anzahl und/oder Formgebung der Durchgangskanäle 35 beeinflußen.

Beim Ausführungsbeispiel gemäß Figur 1 wird der hohlzylinderförmige Raum 40 zwischen der Außenwand des Feuerraumeinsatzes 7 im Bereich der Flammenbildungszone 5 und der Innenwandung 12 des ersten Wasserraumbereiches 11 als Kanal für die Leitung einer aus dem Rauchgaszwischenraum 18 abgezweigten Rauchgasteilmenge hin zum Raum zwischen dem Deckel 23 und der oberen Stirnkante des Feuerraumeinsatzes 7 geleitet. Die obere Stirnkante des Feuerraumeinsatzes 7 ist mit einem Abstand 39 von der Innenwandung des Deckels 23 beabstandet, so daß die Rauchgasteilmenge entsprechend dem links gezeigten Pfeil in die obere Stirnseite des Feuerraumeinsatzes 7 eintreten kann, und zwar über den Bereich der Fläche 41. Das Brennerrohr 2 ragt etwas in den von dem rohrförmigen Feuerraumeinsatz 7 umgriffenen Raum hinein. Durch die Austrittsgeschwindigkeit der dem Brennerrohr 2 entströmenden, zur Flammenbildung führenden Brennstoffe oder Brennstoffgemische wird ein Unterdruck erzeugt, der die abgezweigte Rauchgasteilmenge ansaugt und der Flamme im Bildungsbereich zuführt.

Oberhalb des Rauchgaszwischenraumes 18 ist von der Wandung 12 nach radial innen abstrebend eine in Umfangsrichtung durchlaufende oder unterbrochen ausgebildete Rippe 42 ausgeformt, an der Vorsprünge 43 abgestützt sind, die in Umfangsrichtung verteilt an der Außenwandung des Feuerraumeinsatzes 7 ausgebildet, beispielsweise angeschweißt, sind. Die Abmessungen sind derart getroffen, daß sich zwischen der Rippe 42 und den Vorsprüngen 43 ein mehr oder weniger unterteilter, im übrigen aber hinsichtlich des Gesamtquerschnittes entsprechend zu bemessener Spalt 44 bildet, der die Menge des abgezweigten Rauchgasteiles bestimmt. Von dem Rauchgaszwischenraum 18 ausgehend durchströmt die bereits entsprechend abgekühlte Rauchgasteilmenge den hohlzylinderförmigen Raum 40 und wird dabei durch das Entlangstreichen an der wassergekühlten Innenwandung 12 des ersten Wasserbereiches 11 gekühlt bzw. hinsichtlich der Aufheizung vom Feuerraumeinsatz 7 im Bereich der Zone 5 her gesehen begrenzt. Damit wird eine Kühlwirkung auf die Flammenbildungszone 5 des Feuerraumes 3 ausgeübt, die neben der Zuführung der Rauchgasteilmenge einer Bildung von NOx entgegenwirkt. Die Kühlwirkung dieser Rauchgasteilmenge kann durch einstückig an der Innenwandung 12 in den Ringraum 40 vorspringende Rippen noch erhöht werden.

## Patentansprüche

1. Heizkessel mit interner Abgasrezirkulation für die Verbrennung von flüssigen oder gasförmigen Brennstoffen mit einem stirnseitig angeordneten Brenner, dessen Flamme in einen in Strömungsrichtung offenen Feuerraumeinsatz (7) geleitet ist, welcher von einem Wasserraum (8) umgeben ist und stromab in einen Umlenkraum (4) mündet, der mit einem Rauchgas-Sammelraum (19) über eine Rauchgaskanalausbildung (15) in Verbindung steht, die von dem Umlenkraum (4) aus gesehen über einen ersten Abschnitt (16) der Kanallänge zwischen der Außenwandung des Feuerraumeinsatzes (7) und der Innenwandung (10) eines zweiten Bereiches (9) des Wasserraumes (8) und anschließend durch einen Zwischenraum (18) über einen zweiten Abschnitt (17) der Kanallänge in mehrzügiger Form durch einen ersten Bereich (11) bzw. außenseitig dieses ersten Bereiches (11) des Wasserraumes (8) verläuft, von welchem Zwischenraum (18) ausgehend ein Rauchgasteilstrom abgezweigt (40) ist, der dem Feuerraum (3) über den Umfangsbereich des Brennerrohres (2) aufgrund der Injektorwirkung der dem Brennerrohr (2) entströmenden, zur Flammenbildung führenden Bernnstoffe oder Brennstoffgemische zugeführt wird,
**dadurch gekennzeichnet**,
daß die Abschnitte (16-18) der Rauchgaskanalausbidung (15) und damit die Bereiche (9, 11) des Wasserraumes (8) in Achsrichtung des entsprechend lang ausgebildeten Feuerraumeinsatzes (7) vom Umlenkraum (4) aus zu dem im brennerseitigen Stirnbereich des Feuerraumeinsatzes (7) angeordneten Rauchgas-Sammelraum (19) gesehen aufeinanderfolgend angeordnet sind und daß der aus dem Zwischenraum (18) zwischen dem ersten und dem zweiten Abschnitt (16, 17) der Rauchgaskanalausbildung (15) abgezweigte Rauchgasteilstrom durch einen Ringraum (40) zwischen der Innenwandung (12) des ersten Bereiches (11) des Wasserraumes (8) und der Außenwandung des Feuerraumeinsatzes (7) geleitet ist, wobei der radiale Abstand zwischen dem Feuerraumeinsatz (7) und der wassergekühlten Innenwandung (12) des ersten Wasserraumbereiches (11) kleiner als der entsprechende Abstand des zweiten Wasserraumbereiches (9) ist.

2. Heizkessel nach Anspruch 1,
**dadurch gekennzeichnet**,
daß ein Sturzbrenner mit von oben nach unten gerichteter Flammenausbreitung vorgesehen ist.

3. Heizkessel nach Anspruch 1 oder 2,
**dadurch gekennzeichnet**,
daß der beidendig stirnseitig offene Feuerraumeinsatz (7) flammeneintrittsseitig in einem 20 bis 50 mm, vorzugsweise 30mm, betragenden Abstand (39) von der Innenwandung des Kesseldeckels (23) angeordnet eine Fläche (41) zwischen dem Deckel (23) und dem Feuerraum (3) bildet, über die ein Rauchgasteilstrom in die Flamme zurückgeführt wird.

4. Heizkessel nach Anspruch 1, 2 oder 3,
**dadurch gekennzeichnet**,
daß der Feuerraumeinsatz (7) in einem Abstand von 10 bis 30 mm, vorzugsweise 15 mm, zur Innenwandung (12) eines ersten, die Flammenbildungszone des Feuerraumes (3) umgreifenden ersten Wasserraumbereiches (11) angeordnet einen hohlzylindrischen Kanal (40) zwischen einem Rauchgaszwischensammelraum (18) und dem dem Brennerrohr (2) zugewandten Übertrittsbereich des Rauchgasteilstromes in die Flammenbildungszone (5) des Feuerraumes (3) bildet.

5. Heizkessel nach einem der Ansprüche 1 bis 4,
**dadurch gekennzeichnet**,
daß an der Innenwand (12) des ersten Wasserraumbereiches (11) in Rauchgasströmungsrichtung eine nach radial innen gerichtet in Umfangsrichtung durchgehend oder unterteilt verlaufende Rippe (42) ausgebildet ist, an der der Feuerraumeinsatz (7) über mehrere von ihm radial abstehend ausgebildete Vorsprünge (43) abgestützt ist.

6. Heizkessel nach einem der Ansprüche 1 bis 5,
**dadurch gekennzeichnet**,
daß der Feuerraumeinsatz (7) im Bereich des Rauchgassammelraumes (19) mit einem Abstand (39) zum Kesseldeckel (23) ausgebildet ist.

7. Heizkessel nach einem der Ansprüche 1 bis 6,
**dadurch gekennzeichnet**,
daß der Feuerraumeinsatz (7) im Bereich des Flammenaustrittes aus dem Brennerrohr (2) mit vergrößertem Durchmesser kegelig (45) ausgebildet ist.

8. Heizkessel nach einem der Ansprüche 1 bis 7,
**dadurch gekennzeichnet**,
daß das Brennerrohr (2) des Brenners in die benachbarte Mündung des Feuerraumeinsatzes (7) hineinragt.

9. Heizkessel nach einem der Ansprüche 1 bis 8,
**dadurch gekennzeichnet**,
daß der der Flamme zugeführte Rauchgasteilstrom aus einem Mittelbereich des Rauchgaskanales (15) abgezweigt ist.

10. Heizkessel nach einem der Ansprüche 1 bis 9,
**dadurch gekennzeichnet**,
daß der gesamte Wasserraum (8) durch ein einstückiges Gußbauteil gebildet ist.

## Claims

1. Boiler with internal recycling of waste gas for the combustion of liquid or gaseous fuels, having a burner mounted at the end, the flame of which is guided into a combustion chamber insert (7) which is open in the direction of flow and which is surrounded by a water chamber (8) and opens downstream into a diversion chamber (4) connected to a flue gas collecting chamber (19) via a flue gas channel structure (15) which, viewed from the diversion chamber (4), extends over a first section (16) of the length of the channel between the outer wall of the combustion chamber insert (7) and the inner wall (10) of a second area (9) of the water chamber (8) and then through an intermediate chamber (18) along a second section (17) of the length of the channel, in divided form, through a first area (11) or outside this first area (11) of the water chamber (8), whilst starting from this intermediate chamber (18) a partial flue gas current (40) branches off and is supplied to the combustion chamber (3) via the circumferential area of the combustion tube (2) as a result of the injector effect of the fuels or fuel mixtures flowing out of the combustion tube (2) and leading to flame production, characterised in that the sections (16 - 18) of the flue gas channel structure (15) and hence the areas (9, 11) of the water chamber (8) are arranged one after the other in the axial direction of the combustion chamber insert (7) of corresponding length, viewed from the diversion chamber (4) to the flue gas collecting chamber (19) arranged in the end part of the combustion chamber insert (7) nearest the burner, and in that the partial flue gas current diverted from the intermediate chamber (18) between the first and second sections (16, 17) of the flue gas channel structure (15) is passed through an annular chamber (40) between the inner wall (12) of the first area (11) of the water chamber (8) and the outer wall of the combustion chamber insert (7), the radial spacing between the combustion chamber insert (7) and the water-cooled inner wall (12) of the first area of the water chamber (11) being smaller than the corresponding spacing of the second area (9) of the water chamber.

2. Boiler according to claim 1, characterised in that a safety burner is provided, having flame propagation directed from top to bottom.

3. Boiler according to claim 1 or 2, characterised in that the combustion chamber insert (7), arranged at the flame entry end at a spacing (39) of 20 to 50 mm, preferably 30 mm, from the inner wall of the boiler lid (23), forms a surface (41) between the lid (23) and the combustion chamber (3) by means of which a partial flue gas current is returned to the flame.

4. Boiler according to claim 1, 2 or 3, characterised in that the combustion chamber insert (7), arranged at a spacing of 10 to 30 mm, preferably 15 mm, from the inner wall (12) of a first area (11) of the water chamber, surrounding the flame production zone of the combustion chamber (3), forms a hollow cylindrical channel (40) between an intermediate flue gas collecting chamber (18) and the area of transition, facing the combustion tube (2), of the partial flue gas current into the flame production zone (5) of the combustion chamber (3).

5. Boiler according to one of claims 1 to 4, characterised in that, on the inner wall (12) of the first area (11) of the water chamber in the direction of flow of the flue gases, there is a radially inwardly directed rib (42) of continuous or subdivided construction extending in the circumferential direction, on which the combustion chamber insert (7) is supported via a plurality of projections (43) protruding radially therefrom.

6. Boiler according to one of claims 1 to 5, characterised in that the combustion chamber insert (7) is formed in the region of the flue gas collecting chamber (19) at a spacing (39) from the boiler lid (23).

7. Boiler according to one of claims 1 to 6, characterised in that the combustion chamber insert (7) is formed in a conical shape (45) with a larger diameter in the region of the exit of the flame from the combustion tube (2).

8. Boiler according to one of claims 1 to 7, characterised in that the combustion tube (2) of the burner projects into the adjacent opening of the combustion chamber insert (7).

9. Boiler according to one of claims 1 to 8, characterised in that the partial flue gas current supplied to the flame is diverted from a central area of the flue gas channel (15).

10. Boiler according to one of claims 1 to 9, characterised in that the entire water chamber (8) is formed by a one-piece casting.

## Revendications

1. Chaudière à recirculation interne de fumée pour la combustion de combustibles liquides ou gazeux, avec un brûleur disposé frontalement dont la flamme est dirigée dans un insert de chambre de combustion (7) dans le sens d'écoulement, qui est entouré d'une jaquette d'eau (8) et débouche en aval dans une chambre de déviation (4) en relation avec une chambre de collecte de fumée (19) par une formation de canal de fumée (15) qui, vue de la chambre de déviation (14), s'étend par une première partie (16) de longueur de canal entre la paroi externe de l'insert de chambre de combustion (7) et la paroi interne (10) d'un deuxième domaine (9) de jaquette d'eau (8), et ensuite dans une chambre intermédiaire (18) par une deuxième partie (17) de longueur de canal à forme multiple par un premier domaine (11) ou à l'extérieur de ce premier domaine (11) de jaquette (8) de la chambre intermédiaire (18) duquel est dérivé un courait partiel de fumée (40) qui est injecté dans la chambre de combustion (3) par la périphérie du tube de brûleur (2) en raison de l'effet d'injecteur des combustibles ou mélanges de combustibles débouchant du tube de brûleur (2) pour former la flamme,
caractérisée en ce que les parties (16-18) de formation de canal de fumée (15) et ainsi les domaines (9, 11) de la jaquette d'eau (8) sont disposés successivement dans l'axe de l'insert de chambre de combustion (7) de forme allongée appropriée vue de la chambre de déviation (4) vers la chambre de collecte de fumée (19) disposée dans le domaine frontal de l'insert de chambre de combustion (7), et en ce que le courant partiel de gaz dévié de la chambre intermédiaire (18) entre la première et la deuxième partie (16, 17) de la formation de canal de fumée (15) passe par une chambre annulaire (40) entre la paroi interne (12) du premier domaine (11) de la jaquette d'eau (8) et la paroi externe de l'insert de chambre de combustion (7), l'intervalle radial entre l'insert de chambre de combustion (7) et la paroi interne refroidie à l'eau (12) du premier domaine de jaquette d'eau (11) étant plus petit que l'intervalle correspondant du deuxième domaine de jaquette (9)

2. Chaudière selon la revendication 1, caractérisée en ce qu'on utilise un brûleur à chute avec formation de flamme dirigée du haut vers le bas.

3. Chaudière selon la revendication 1, 2, caractérisée en ce que l'insert de chambre de combustion (7) forme du côté du début de flamme, à une distance (39) de 20 à 50 mm et de préférence 30 mm de la paroi interne du couvercle de chaudière (23), une surface (41) délimitée entre le couvercle (23) et la chambre de combustion (3), surface par laquelle on recycle un courant partiel de fumée dans la flamme.

4. Chaudière selon la revendication 1, 2 ou 3, caractérisée en ce que l'insert de chambre de combustion (7) forme, à une distance de 10 à 30 mm et de préférence 15 mm de la paroi interne (12), un premier domaine de jaquette d'eau (11) entourant la zone de formation de flamme de la chambre de combustion (3), un canal (40) creux cylindrique se trouvant entre une chambre de collecte (18) intermédiaire de fumée et le domaine de transition tourné vers le tube de brûleur (2) du courant partiel de fumée dans la zone de formation de flamme (5) de la chambre de combustion (3).

5. Chaudière selon l'une des revendications 1 à 4, caractérisée en ce qu'on forme une ailette (42) qui s'étend de manière continue ou discontinue en périphérie, dirigée radialement vers l'intérieur dans le sens de l'écoulement de la fumée sur la paroi interne (11) du premier domaine de jaquette d'eau (12), ailette sur laquelle s'appuie l'insert de chambre de combustion (7) par plusieurs rebords (43) qui s'en détachent radialement.

6. Chaudière selon l'une des revendications 1 à 5, caractérisée en ce que l'insert de chambre de combustion (7) est formé dans le domaine de la chambre de collecte de fumée (19) avec un jeu (39) vis-à-vis du couvercle de chaudière (23).

7. Chaudière selon l'une des revendications 1 à 6, caractérisée en ce que l'insert (7) de chambre de combustion est formé coniquement (45) avec un diamètre agrandi dans le domaine de formation de flamme du tube de brûleur (2).

8. Chaudière selon l'une des revendications 1 à 7, caractérisée en ce que le tube de brûleur (2) du brûleur pénètre dans le débouché de l'insert de chambre de combustion (7).

9. Chaudière selon l'une des revendications 1 à 8, caractérisée en ce que le courant partiel de fumée recyclé dans la flamme est dévié à partir d'un domaine médian du canal de fumée (15).

10. Chaudière selon l'une des revendications 1 à 9, caractérisée en ce que toute la jaquette d'eau (8) est constituée d'une pièce de fonderie monopièce.
